# EUROPÄISCHE PATENTSCHRIFT

(11) **EP 3 047 738 B1**
(45) Veröffentlichungstag und Bekanntmachung des Hinweises auf die Patenterteilung: **16.05.2018**
(21) Anmeldenummer: 16150018.6
(22) Anmeldetag: 04.01.2016
(51) Int. Cl.: A24C 5/32, A24C 5/47

(54) **FÖRDERTROMMEL DER TABAK VERARBEITENDEN INDUSTRIE**
TRANSPORT DRUM FOR THE TOBACCO PROCESSING INDUSTRY
TAMBOUR DE TRANSPORT DE L'INDUSTRIE DE TRAITEMENT DU TABAC

(30) Priorität: 20.01.2015 DE 102015200803
(43) Veröffentlichungstag der Anmeldung: 27.07.2016
(73) Patentinhaber: Hauni Maschinenbau GmbH, 21033 Hamburg (DE)
(72) Erfinder: NÜRNBERG, Michael, 21398 Neu Neetze (DE); ABENDROTH, Lutz, 20357 Hamburg (DE)
(74) Vertreter: Seemann & Partner Patentanwälte mbB

(56) Entgegenhaltungen:
- EP-A1- 1 287 753
- EP-A1- 1 493 338
- DE-A1-102011 007 428
- US-A- 3 286 809

## Beschreibung

Die Erfindung betrifft eine Fördertrommel der Tabak verarbeitenden Industrie, wobei in Umfangsrichtung der Fördertrommel schwenkbare Hebelarme vorgesehen sind, wobei die Hebelarme jeweils eine oder mehrere Aufnahmen für stabförmige Artikel aufweisen, wobei die Hebelarme mittels einer Schwenkkulisse verschwenkbar sind, wobei die Hebelarme mittels der Schwenkkulisse in einem Transferbereich für die stabförmigen Artikel zwischen einem Aufnahmebereich zum Aufnehmen von stabförmigen Artikeln in die Aufnahmen und einem Abgabebereich zum Abgeben der stabförmigen Artikel aus den Aufnahmen bei Rotation der Fördertrommel gesteuert bewegbar sind.

Ferner betrifft die Erfindung eine Trommelanordnung zum queraxialen Fördern von stabförmigen Artikeln sowie eine Maschine der Tabak verarbeitenden Industrie, insbesondere eine Maschine zum Herstellen von Multisegmentfiltern.

Unter stabförmigen Artikeln der Tabak verarbeitenden Industrie werden im vorliegenden Zusammenhang solche Gegenstände verstanden, die in einlagiger oder mehrlagiger Reihe mittels Saugluft auf Förderern, wie z.B. auf Fördertrommeln, in Filter- oder Zigarettenherstellungsmaschinen gehalten und von diesen in einen Transferbereich gefördert werden. Solche Artikel sind Filterzigaretten, Zigarren, Zigarillos sowie Filterstäbe, Filtersegmente usw. Wenn im Folgenden der Einfachheit halber nun von Zigaretten oder Filterstäben gesprochen wird, so gilt das Gesagte entsprechend auch für andere zu fördernde Artikel der vorgenannten Art wie z.B. Filtersegmente oder Filtersegmentgruppen.

In Zigarettenmaschinen werden Zigaretten quer zu ihrer längsaxialen Ausrichtung auf Fördertrommeln, bei denen es sich in erster Linie um Trommeln von Zigarettenherstellungsmaschinen bzw. von Filteransetzmaschinen handelt, in den Aufnahmemulden der Trommeln gehalten.

Darüber hinaus ist bekannt, dass bei Trommelanordnungen zum queraxialen Fördern von stabförmigen Artikeln Fördertrommeln eingesetzt werden, wobei aufgrund von Prozessbedingungen entlang des Förderwegs der stabförmigen Artikel sogenannte Beschleunigertrommeln eingesetzt werden. Hierbei werden Beschleunigertrommeln eingesetzt, die verschwenkbare Hebelarme aufweisen, so dass bei Rotation der Fördertrommeln und der Verschwenkung der Hebelarme eine Beschleunigung auf die geförderten stabförmigen Artikel ausgeübt wird, so dass eine beschleunigte Übergabe der stabförmigen Artikel an die nachfolgenden Fördertrommeln erfolgt.

Darüber hinaus ist bekannt, dass Beschleunigertrommeln auch bei sogenannten Multisegmentfilterherstellungsmaschinen eingesetzt werden. Beispielsweise ist in EP 2 653 044 A2 eine Beschleunigertrommel bei einer Einrichtung zur Zusammenstellung von Multisegmentfiltergruppen offenbart.

Ferner ist in DE-A-10 2011 007 428 eine Anordnung zum Fördern von stabförmigen Artikeln der Tabak verarbeitenden Industrie beschrieben, wobei eine Fördertrommel verschwenkbare Ärmchen aufweist, die mittels einer Schwenkkulisse um ihre jeweiligen Schwenkachsen verschwenkt werden.

Außerdem ist in EP-A-1 287 753 eine Übertragungsvorrichtung zum Übertragen von stabförmigen Artikeln der Tabak verarbeitenden Industrie offenbart, wobei die Übertragungsvorrichtung Paare von mit Aufnahmen versehenen Schwenkarmen für die stabförmigen Artikel aufweisen.

Des Weiteren ist in US-A-3 286 809 eine Staffeltrommel gezeigt, auf der aus einem Magazin entnommene Filterstäbe in Filterstücke geschnitten werden.

Ausgehend von diesem Stand der Technik besteht die Aufgabe der Erfindung darin, die Übergabe von stabförmigen Artikeln zwischen Fördertrommeln zum queraxialen Fördern der stabförmigen Artikel variabel zu gestalten.

Gelöst wird diese Aufgabe durch eine Fördertrommel der Tabak verarbeitenden Industrie, wobei in Umfangsrichtung der Fördertrommel verschwenkbare Hebelarme vorgesehen sind, wobei die Hebelarme jeweils eine oder mehrere Aufnahmen für stabförmige Artikel aufweisen, wobei die Hebelarme mittels einer Schwenkkulisse verschwenkbar sind, wobei die Hebelarme mittels der Schwenkkulisse in einem Transferbereich für die stabförmigen Artikel zwischen einem Aufnahmebereich zum Aufnehmen von stabförmigen Artikeln in die Aufnahmen und einem Abgabebereich zum Abgeben der stabförmigen Artikel aus den Aufnahmen bei Rotation der Fördertrommel gesteuert bewegbar sind, die dadurch weitergebildet ist, dass die Schwenkkulisse für die Hebelarme wenigstens zwei verschiedene Kulissenabschnitte für den Abgabebereich aufweist, so dass entsprechend der zu fördernden Art der stabförmigen Artikel ein Kulissenabschnitt im Abgabebereich wirksam ist, wodurch bei der Abgabe der Artikel die stabförmigen Artikel je nach wirksamem Kulissenabschnitt unterschiedlich schnell an das nachfolgende Förderorgan abgegeben werden, wobei ein erster Kulissenabschnitt für die oder eine erste Bewegung der Hebelarme bei Förderung von stabförmigen Artikeln einer erster Art und ein zweiter Kulissenabschnitt für die oder eine zweite Bewegung der Hebelarme bei Förderung von stabförmigen Artikeln einer zweiten Art, die sich von den stabförmigen Artikeln der ersten Art unterscheiden, im Transferbereich vorgesehen sind, und wobei die Schwenkkulisse einstellbar ist, so dass, insbesondere wahlweise, bei Förderung der stabförmigen Artikel der ersten Art wenigstens im Abgabebereich der erste Kulissenabschnitt der Schwenkkulisse wirksam ist oder bei Förderung der stabförmigen Artikel der zweiten Art wenigstens im Abgabebereich der zweite Kulissenabschnitt wirksam ist, wobei die Hebelarme wenigstens einen oder mehrere, insbesondere zwei, Rollen aufweisen, die mit der Schwenkkulisse bei Rotation der Fördertrommel zusammenwirken, um eine Schwenkbewegung der Hebelarme auszuführen, und wobei die Fördertrommel als Beschleunigertrommel ausgebildet ist.

Die Erfindung beruht auf dem Gedanken, dass eine Fördertrommel eine Schwenkkulisse für Hebelarme aufweist, wobei die Schwenkkulisse wenigstens zwei verschiedene Kulissenabschnitte für den Abgabebereich aufweist, so dass entsprechend der zu fördernden Art der stabförmigen Artikel ein Kulissenabschnitt im Abgabebereich wirksam ist, wodurch bei der Abgabe der Artikel die stabförmigen Artikel je nach wirksamem Kulissenabschnitt unterschiedlich schnell an das nachfolgende Förderorgan abgegeben werden.

Durch den jeweiligen wirksamen Kulissenabschnitt im Abgabebereich werden die stabförmigen Artikel wahlweise je nach Art unterschiedlich schnell auf der Trommel beschleunigt. Beispielsweise unterscheiden sich die zu fördernden stabförmigen Artikel oder Artikelgruppen einer ersten Art und die stabförmigen Artikel oder Artikelgruppen einer zweiten Art in der Länge der Artikel bzw. der Artikelgruppe.

Werden z.B. auf der Fördertrommel kurze stabförmige Artikel oder Artikelgruppen mit einer vorbestimmten Artikelgruppenlänge gefördert und durch den ersten Kulissenabschnitt im Abgabebereich infolge des wirksamen ersten Kulissenabschnitts beschleunigt, so wird bei einem Formatwechsel und einer anschließenden Förderung von stabförmigen Artikeln bzw. Artikelgruppen mit einer größeren Artikellänge durch den eingestellten, zweiten Kulissenabschnitt weniger im Abgabebereich beschleunigt mit einer im Vergleich zu den kürzeren Artikelgruppen der ersten Art höheren Fördergeschwindigkeit an das nachfolgende Förderorgan abgegeben.

Dadurch, dass die Schwenkkulisse für die Hebelarme gleichzeitig zwei unterschiedliche Kulissenabschnitte im oder für den Abgabebereich der Fördertrommel aufweist, ist es möglich, durch ein einfaches wahlweises Umschalten bei einem Formatumbau an einer Maschine den ersten Kulissenabschnitt für den Abgabebereich gegen den zweiten Kulissenabschnitt für den Abgabebereich zu vertauschen. Hierbei wird beispielsweise die Schwenkkulisse mit dem ersten Kulissenabschnitt und dem zweiten Kulissenabschnitt bei einem Formatwechsel auf einfache Weise gedreht und eingestellt, ohne dass die gesamte Schwenkkulisse ausgetauscht werden muss. Die erfindungsgemäße Schwenkkulisse verbleibt an der Fördertrommel.

Dadurch ist es möglich, unterschiedlich lange Artikel bzw. Artikelgruppen in den Aufnahmen bzw. in den Aufnahmemulden der mit Hebelarmen versehenen Fördertrommel zu fördern, ohne dass ein kompletter Austausch einer gesamten Schwenkkulisse erfolgen muss. Insgesamt wird dadurch eine schnelle Verstellung der Schwenkkulisse an der Fördertrommel, die vorzugsweise als Beschleunigertrommel ausgebildet ist, erreicht.

Bei einem wahlweisen Wechsel der zu fördernden stabförmigen Artikel einer ersten Art zu stabförmigen Artikeln einer zweiten Art werden die im Abgabebereich der Fördertrommel wirksamen Kulissenabschnitte getauscht bzw. gewechselt oder eingestellt, so dass bei der Abgabe der stabförmigen Artikel aus den Aufnahmemulden an ein nachfolgendes Förderorgan die stabförmigen Artikel mit einer entsprechenden Fördergeschwindigkeit abgegeben werden. Hierbei unterscheiden sich die Kulissenabschnitte der Schwenkkulisse für den Abgabebereich derart, dass die Fördergeschwindigkeit der stabförmigen Artikel der ersten Art infolge der Bewegungscharakteristik des Kulissenabschnittes und die Fördergeschwindigkeit der stabförmigen Artikel der zweiten Art durch die Bewegungscharakteristik der Hebelsegmente durch den zweiten Kulissenabschnitt unterschiedlich sind.

Dazu ist an einer Weiterbildung der Fördertrommel vorgesehen, dass in Umfangsrichtung der Schwenkkulisse der zweite Kulissenabschnitt für die Hebelarme im Anschluss an den ersten Kulissenabschnitt ausgebildet ist. Im Rahmen der Erfindung ist es möglich, dass die Schwenkkulisse mehrere Kulissenabschnitte aufweist, durch die jeweils unterschiedliche Fördergeschwindigkeiten im Abgabebereich bzw. unterschiedliche Bewegungscharakteristika der Hebelarme im Abgabebereich, d.h. bei der Abgabe der zu fördernden bzw. geförderten stabförmigen Artikel an das nachfolgende Förderorgan, erreicht werden.

Außerdem zeichnet sich die Fördertrommel dadurch aus, dass ein Kulissenabschnitt der Schwenkkulisse für den Aufnahmebereich derart ausgebildet ist, dass unabhängig von dem im Abgabebereich eingestellten wirksamen ersten oder zweiten Kulissenabschnitt der Kulissenabschnitt für den Aufnahmebereich zum Aufnehmen der Artikel in die Aufnahmemulden gleich oder unverändert ist.

Dadurch wird erreicht, dass bei der Aufnahme von stabförmigen Artikeln der Tabak verarbeitenden Industrie in die Aufnahmen oder Aufnahmemulden der Hebelarme der Fördertrommel der Übergabepunkt hierfür unverändert ist. Hierzu ist die Schwenkkulisse im Bereich des Übergabebereichs so ausgebildet, dass die Positionen der Förderorgane bzw. Fördertrommeln bei einem Formatwechsel unverändert bleiben. Auch der Übergabebereich bzw. Abgabebereich von stabförmigen Artikeln an ein nachfolgendes Förderorgan bleibt unverändert.

Die Hebelarme weisen wenigstens eine oder mehrere, insbesondere zwei, Rollen jeweils auf, die mit der Schwenkkulisse bei Rotation der Fördertrommel zusammenwirken, um eine Schwenkbewegung der Hebelarme bei Rotation der Fördertrommel auszuführen. Die Rollen sind hierbei über Schwenkarme oder dergleichen mit den Hebelarmen verbunden.

Außerdem ist es bei Trommeln bevorzugt, dass die Schwenkkulisse zwei nebeneinander angeordnete Führungsbahnen aufweist, wobei die Führungsbahnen einander gegenüber versetzt ausgebildet sind und jeweils eine Führungsbahn jeweils mit einer Rolle jeweils eines Hebelarms zusammenwirkt.

Ferner ist es bei der Fördertrommel in einer Ausführungsform bevorzugt, dass ein Verstellmechanismus, insbesondere Verdrehmechanismus für die Schwenkkulisse vorgesehen ist, derart, dass für einen Wechsel der Art der zu fördernden stabförmigen Artikel z.B. bei einem Formatwechsel durch den Verstellmechanismus der wirksame Kulissenabschnitt im Abgabebereich getauscht oder eingestellt wird oder ist.

Des Weiteren wird die Aufgabe gelöst durch eine Trommelanordnung zum queraxialen Fördern von stabförmigen Artikeln der Tabak verarbeitenden Industrie, die mit einer voranstehend beschriebenen Fördertrommel ausgebildet ist. Zur Vermeidung von Wiederholungen wird auf die obigen Ausführungen ausdrücklich verwiesen.

Des Weiteren wird die Aufgabe gelöst durch eine Maschine der Tabak verarbeitenden Industrie, insbesondere einer Maschine zur Herstellung von Multisegmentfiltern, mit einer voranstehend beschriebenen Fördertrommel. Hierzu wird auf die obigen Ausführungen ausdrücklich verwiesen.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: schematisch eine perspektivische Ansicht einer als Beschleunigertrommel ausgebildeten Fördertrommel der Tabak verarbeitenden Industrie,
- Fig. 2: eine perspektivische Darstellung von Bestandteilen im Inneren der Fördertrommeln von Fig. 1 ohne Trommelkörper,
- Fig. 3: schematisch eine Prinzipdarstellung eines bewegbaren Hebelarms der Fördertrommel,
- Fig. 4: schematisch ein Ausführungsbeispiel für eine Kontur für eine Schwenkkulisse einer Fördertrommel.

In den Zeichnungen sind jeweils gleiche oder gleichartige Elemente und/oder Teile mit denselben Bezugsziffern versehen, so dass von einer erneuten Vorstellung jeweils abgesehen wird.

In Fig. 1 ist schematisch eine als Beschleunigertrommel ausgebildete Fördertrommel 10 zum queraxialen Fördern von stabförmigen Artikeln, insbesondere von Filterstäben oder Multisegmentfiltergruppen, dargestellt.

Die Fördertrommel 10 ist hierbei Bestandteil einer schematisch bezeichneten Trommelanordnung T, wie sie beispielsweise in Fig. 1 der europäischen Patentanmeldung EP 2 653 044 A2 dargestellt ist. Die in diesem Dokument in Fig. 1 gezeigte Trommelanordnung weist beispielsweise eine Beschleunigertrommel (Bezugszeichen 50) auf.

Selbstverständlich ist es im Rahmen der Erfindung möglich, dass die in Fig. 1 dargestellte Fördertrommel 10 auch Bestandteil einer Maschine der Tabak verarbeitenden Industrie zur Herstellung von stabförmigen Artikeln ist.

Die Fördertrommel 10 weist einen äußeren Trommelkörper 12 auf, auf dessen Außenseite in Umfangsrichtung verschwenkbare Hebelarme 14 angeordnet sind. Die Hebelarme 14 sind hierbei um eine Schwenkachse verschwenkbar gelagert. An der Außenseite weisen die Hebelarme 14 Aufnahmemulden 16 für stabförmige Artikel bzw. Artikelgruppen, wie z. B. Multisegmentfiltergruppen, auf. Im Rahmen der Erfindung ist es ebenfalls möglich, dass ein Hebelarm mehrere Aufnahmemulden für mehrere stabförmige Artikel oder Artikelgruppen aufweist.

Während der Rotation der Fördertrommel führen die Hebelarme 14 eine Verschwenkbewegung aus. Der Trommelkörper 12 wird ferner mittels eines (hier nicht dargestellten) Antriebs angetrieben und in Rotation bei Betrieb der Fördertrommel 10 versetzt.

Der Trommelkörper 12 ist gegenüber einem ortsfesten Haltekörper 18 rotierbar, wobei der Haltekörper 18 an einem Maschinenrahmen oder dergleichen angeordnet ist. Durch entsprechende Saugluftbohrungen werden bei Aufnahme von stabförmigen Artikeln die Aufnahmemulden 16 der Hebelarme 14 mit Unterdruck beaufschlagt. Hierbei wird ein entsprechendes Vakuum im Inneren des Trommelkörpers 12 bereitgestellt, wobei der Unterdruck unter Verwendung von entsprechenden Steuerkörpern im Inneren der Fördertrommel 10 geschaltet wird.

Die Verschwenkbewegung der Hebelarme 14 erfolgt mittels einer im Inneren des Trommelkörpers12 angeordneten bzw. ausgebildeten erfindungsgemäßen Kurvenlaufbahn 20 (vgl. Fig. 2).

In Fig. 2 sind die im Inneren des Trommelkörpers vorhandenen Bestandteile der Fördertrommel 10 schematisch dargestellt. Hierbei ist am Haltekörper 18 eine nutartige Kurvenlaufbahn 20 ausgebildet bzw. angeordnet. Insbesondere ist die Kurvenlaufbahn 20 in einer Kurvenscheibe ausgebildet. Diese Kurvenlaufbahn 20 ist dabei nutartig als eine Art Vertiefung am Haltekörper 18 ausgebildet.

Innerhalb der Kurvenlaufbahn 20 greifen Rollenpaare, die mit den Hebelarmen 14 verbunden sind (vgl. Fig. 3) ein, so dass infolge der Kontur der Kurvenlaufbahn 20 die Hebelarme 14 um ihre jeweilige Schwenkachse bei Rotation des Trommelkörpers 12 verschwenkt werden.

Die Kurvenlaufbahn 20 ist in Umfangsrichtung nicht kreisförmig ausgebildet und weist mehrere Kurvenabschnitte K1, K2 (vgl. Fig. 4) auf. In Fig. 4 ist schematisch eine Draufsicht auf die Kontur einer schematischen Kurvenlaufbahn dargestellt. Die Kurvenabschnitte K1 und K2 sind hierbei Kurvenabschnitte, die im Zusammenwirken mit einer oder mehreren Rollen der Hebelarme 14 bewirken, dass die Hebelarme 14 verschwenkt werden.

Insbesondere ist gemäß der Erfindung vorgesehen, dass die Kurvenabschnitte K1, K2 der Kurvenlaufbahn 20 derart im Inneren der Fördertrommel ausgerichtet bzw. positioniert werden, so dass bei der Abgabe von stabförmigen Artikeln aus den Aufnahmen 16 der Hebelarme 14 die stabförmigen Artikel im Abgabepunkt eine Beschleunigung erfahren.

Hierbei ist im Abgabebereich beispielsweise der Kurvenabschnitt K1 für stabförmige Artikel einer ersten Art angeordnet, so dass die stabförmigen Artikel einer vorbestimmten Länge mit einer erhöhten Fördergeschwindigkeit an die nachfolgende Fördertrommel oder an das nachfolgende Förderorgan übergeben werden. Bei einem Formatumbau wird die Kurvenlaufbahn 20 im Inneren der Fördertrommel 10 geändert, so dass bei der Fördertrommel 10 für die längeren stabförmigen Artikel der zweiten Art der zweite Kurvenabschnitt K2 im Abgabebereich der Fördertrommel angeordnet ist, so dass die längeren stabförmigen Artikel der zweiten Art mit einer anderen (niedrigeren) Fördergeschwindigkeit an den nachfolgenden Förderer übergeben werden.

Im Rahmen der Erfindung ist es in einer Ausgestaltung ebenfalls möglich, dass der erste Kurvenabschnitt K1 für die längeren stabförmigen Artikel im Abgabebereich angeordnet ist, wodurch die längeren stabförmigen Artikel mit einer niedrigeren Fördergeschwindigkeit an den nachfolgenden Förderer übergeben werden, und der zweite Kurvenabschnitt K2 für die kürzeren stabförmigen Artikel im Abgabebereich angeordnet wird, wodurch die kürzeren stabförmigen Artikel mit einer höheren Fördergeschwindigkeit an den nachfolgenden Förderer übergeben werden.

In Fig. 2 ist schematisch nur ein Kurvenabschnitt K1 aufgrund der perspektivischen Darstellung sichtbar.

Die Kurvenlaufbahn 20 mit den Kurvenabschnitten K1 und K2 für den Abgabebereich kann hierbei wahlweise je nach Länge der zu fördernden stabförmigen Artikel so angeordnet werden, dass im Abgabebereich ein entsprechender Kurvenabschnitt K1 oder K2 angeordnet ist. Hierbei ist im Abgabebereich der Fördertrommel nur ein Kurvenabschnitt wirksam, um eine vorbestimmte Beschleunigung der stabförmigen Artikel bzw. eine Verschwenkbewegung der Hebelarme zu bewirken.

Je nach Positionierung der am Haltekörper 18 verdrehbaren bzw. einstellbaren Kurvenlaufbahn 20 wird wahlweise im Abförderbereich bzw. Übergabebereich der Fördertrommel einer der beiden Kurvenabschnitte K1 oder K2 je nach Art oder Länge der zu fördernden stabförmige Artikel angeordnet bzw. eingestellt.

In Fig. 3 ist schematisch das Kopplungsprinzip der Hebelarme 14 der Fördertrommel 10 mit der Kurvenlaufbahn 20 dargestellt. Der in Fig. 3 dargestellte Hebelarm 14 ist um eine Schwenkachse S schwenkbar gelagert. Die Schwenkachse S bzw. der Hebelarm 14 ist über einen Z-förmigen Schwenkarm 22 mit am Ende des Schwenkarms 22 angeordneten Abrollrädern 30.1, 30.2 verbunden. In einer nutförmigen Führung der Kurvenlaufbahn 20 sind Führungsbahnen 24.1, 24.2 ausgebildet, die einander gegenüber radial versetzt angeordnet sind. Hierbei rollt das Abrollrad 30.1 auf der Führungsbahn 24.1 ab und das Abrollrad 30.2 auf der Führungsbahn 24.2 ab. Infolge der gegenüber versetzt angeordneten Führungsbahnen 24.1, 24.2 sind die Drehrichtungen der Abrollräder 30.1, 30.2 einander entgegengesetzt.

Auf der der Führungsbahn 24.1 abgewandten bzw. gegenüberliegenden Seite ist neben der Führungsbahn 24.2 ein Freiraum vorhanden, so dass das Abrollrad 30.1 keinen Kontakt mit diesem gegenüber der benachbarten Führungsbahn 24.2 zurückversetzten Abschnitt hat.

Auch der dem Abrollrad 30.2 zugewandte bzw. zurückversetzte Bereich neben der benachbarten Führungsbahn 24.1 hat keinen Kontakt mit dem zweiten Abrollrad 30.2.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein. Im Rahmen der Erfindung sind Merkmale, die mit "insbesondere" oder "vorzugsweise" gekennzeichnet sind, als fakultative Merkmale zu verstehen.

### Bezugszeichenliste

- 10: Fördertrommel
- 12: Trommelkörper
- 14: Hebelarm
- 16: Aufnahmemulde
- 18: Haltekörper
- 20: Kurvenlaufbahn
- 22: Schwenkarm
- 24.1, 24.2: Führungsbahn
- 30.1, 30.2: Abrollrad

- C: Trommelanordnung
- K1: Kurvenabschnitt 1
- K2: Kurvenabschnitt 2
- S: Schwenkachse

## Patentansprüche

1. Fördertrommel (10) der Tabak verarbeitenden Industrie, wobei in Umfangsrichtung der Fördertrommel (10) verschwenkbare Hebelarme (14) vorgesehen sind, wobei die Hebelarme (14) jeweils eine oder mehrere Aufnahmen (16) für stabförmige Artikel aufweisen, wobei die Hebelarme (14) mittels einer Schwenkkulisse (20) verschwenkbar sind, wobei die Hebelarme (14) mittels der Schwenkkulisse (20) in einem Transferbereich für die stabförmigen Artikel zwischen einem Aufnahmebereich zum Aufnehmen von stabförmigen Artikeln in die Aufnahmen (16) und einem Abgabebereich zum Abgeben der stabförmigen Artikel aus den Aufnahmen (16) bei Rotation der Fördertrommel (10) gesteuert bewegbar sind, **dadurch gekennzeichnet, dass** die Schwenkkulisse (20) für die Hebelarme (14) wenigstens zwei verschiedene Kulissenabschnitte (K1, K2) für den Abgabebereich aufweist, so dass entsprechend der zu fördernden Art der stabförmigen Artikel ein Kulissenabschnitt (K1, K2) im Abgabebereich wirksam ist, wodurch bei der Abgabe der Artikel die stabförmigen Artikel je nach wirksamem Kulissenabschnitt (K1, K2) unterschiedlich schnell an das nachfolgende Förderorgan abgegeben werden, wobei ein erster Kulissenabschnitt (K1, K2) für die Bewegung der Hebelarme (14) bei Förderung von stabförmigen Artikeln einer ersten Art und ein zweiter Kulissenabschnitt (K1, K2) für die Bewegung der Hebelarme (14) bei Förderung von stabförmigen Artikeln einer zweiten Art, die sich von den stabförmigen Artikeln der ersten Art unterscheidet, im Transferbereich vorgesehen sind und wobei die Schwenkkulisse (20) einstellbar ist, so dass bei Förderung der stabförmigen Artikel der ersten Art wenigstens im Abgabebereich der erste Kulissenabschnitt (K1, K2) der Schwenkkulisse (20) wirksam ist oder bei Förderung der stabförmigen Artikel der zweiten Art wenigstens im Abgabebereich der zweite Kulissenabschnitt (K1, K2) wirksam ist, wobei die Hebelarme (14) wenigstens einen oder mehrere, insbesondere zwei, Rollen (30.1, 30.2) aufweisen, die mit der Schwenkkulisse (20) bei Rotation der Fördertrommel (10) zusammenwirken, um eine Schwenkbewegung der Hebelarme (14) auszuführen, und wobei die Fördertrommel (10) als Beschleunigertrommel (10) ausgebildet ist.

2. Fördertrommel (10) nach Anspruch 1, **dadurch gekennzeichnet, dass** in Umfangsrichtung der Schwenkkulisse (20) der zweite Kulissenabschnitt (K1, K2) für die Hebelarme (14) im Anschluss an den ersten Kulissenabschnitt (K1, K2) ausgebildet ist.

3. Fördertrommel (10) nach Anspruch 1 oder 2, **dadurch gekennzeichnet, dass** ein Kulissenabschnitt (K1, K2) der Schwenkkulisse (20) für den Aufnahmebereich zum Aufnehmen von stabförmigen Artikeln derart ausgebildet ist, dass unabhängig von dem im Abgabebereich eingestellten wirksamen ersten oder zweiten Kulissenabschnitt (K1, K2) der Kulissenabschnitt (K1, K2) für den Aufnahmebereich gleich oder unverändert ist.

4. Fördertrommel (10) nach einem der Ansprüche 1 bis 3, **dadurch gekennzeichnet, dass** die Schwenkkulisse (20) zwei nebeneinander angeordnete Führungsbahnen (24.1, 24.2) aufweist, wobei die Führungsbahnen (24.1, 24.2) einander gegenüber versetzt ausgebildet sind und wobei jeweils eine Führungsbahn (24.1, 24.2) jeweils mit einer Rolle jeweils eines Hebelarms zusammenwirkt.

5. Fördertrommel (10) nach einem der Ansprüche 1 bis 4, **dadurch gekennzeichnet, dass** ein Verstellmechanismus für die Schwenkkulisse (20) vorgesehen ist, derart, dass für einen Wechsel der Art der zu fördernden stabförmigen Artikel durch den Verstellmechanismus der wirksame Kulissenabschnitt (K1, K2) im Abgabebereich getauscht oder eingestellt wird oder ist.

6. Trommelanordnung (T) zum queraxialen Fördern von stabförmigen Artikeln der Tabak verarbeiteten Industrie mit einer Fördertrommel (10) nach einem der Ansprüche 1 bis 5.

7. Maschine der Tabak verarbeitenden Industrie, insbesondere Maschine zur Herstellung von Multisegmentfiltern, mit einer Fördertrommel (10) nach einem der Ansprüche 1 bis 5.

## Claims

1. A conveyor drum (10) of the tobacco processing industry, wherein lever arms pivotable (14) in the circumferential direction of the conveyor drum (10) are provided, wherein the lever arms (14) each have one or more receptacles (16) for rod-shaped articles, wherein the lever arms (14) are pivotable by means of a pivot linkage (20), wherein the lever arms (14) can be moved in a controlled manner in a transfer area for the rod-shaped articles by means of the pivot linkage (20) between a receiving area for receiving rod-shaped articles in the receptacles (16) and a discharge area for discharging the rod-shaped articles from the receptacles (16) during rotation of the conveyor drum (10), **characterized in that** the pivot linkage (20) for the lever arms (14) has at least two different linkage sections (K1, K2) for the discharge area so that a linkage section (K1, K2) is effective in the discharge area in accordance with the type of rod-shaped articles to be conveyed, whereby during the discharge of the articles, said rod-shaped articles are discharged to the subsequent conveying member at different speeds in function of the effective linkage section (K1, K2), wherein a first linkage section (K1, K2) is provided in the transfer area for moving the lever arms (14) when conveying rod-shaped articles of a first type and a second linkage section (K1, K2) is provided in the transfer area for moving the lever arms (14) when conveying rod-shaped articles of a second type that differ from the rod-shaped articles of the first type, and wherein the pivot linkage (20) can be adjusted so that when conveying the rod-shaped articles of the first type, the first linkage section (K1, K2) of the pivot linkage (20) is effective at least in the discharge area, or when conveying the rod-shaped articles of the second type, the second linkage section (K1, K2) is effective at least in the discharge area, wherein the lever arms (14) have at least one or more, in particular two, rollers (30.1, 30.2), which interact with the pivot linkage (20) during rotation of the conveyor drum (10) in order to effect a pivoting motion of the lever arms (14), and wherein the conveyor drum (10) is configured as an accelerator drum (10).

2. The conveyor drum (10) according to claim 1, **characterized in that** the second linkage section (K1, K2) for the lever arms (14) is made connected to the first linkage section (K1, K2) in the circumferential direction of the pivot linkage (20).

3. The conveyor drum (10) according to claim 1 or 2, **characterized in that** a linkage section (K1, K2) of the pivot linkage (20) for the receiving area for receiving rod-shaped articles is configured in such a way that the linkage section (K1, K2) for the receiving area is the same or unchanged, irrespectively of the first or second linkage section (K1, K2) set effective in the discharge area.

4. The conveyor drum (10) according to one of claims 1 to 3, **characterized in that** the pivot linkage (20) has two guide tracks (24.1, 24.2) arranged side-by-side, wherein the guide tracks (24.1, 24.2) are mutually offset, and wherein in each case one guide track (24.1, 24.2) interacts with one roller of one lever arm.

5. The conveyor drum (10) according to one of claims 1 to 4, **characterized in that** an adjustment mechanism is provided for the pivot linkage (20) in such a way that the effective linkage section (K1, K2) in the discharge area will be or is exchanged or set by the adjustment mechanism for changing the type of rod-shaped articles to be conveyed.

6. A drum assembly (T) for conveying rod-shaped articles of the tobacco processing industry transversely to their axis, by means of conveyor drum (10) according to any one of claims 1 to 5.

7. A machine of the tobacco processing industry, in particular a machine for producing multiple segment filters, having a conveyor drum (10) according to any one of claims 1 to 5.

## Revendications

1. Tambour de transport (10) de l'industrie de transformation du tabac, dans lequel sont prévus des bras de levier (14) orientables dans la direction circonférentielle du tambour de transport (10), dans lequel les bras de levier (14) comportent chacun un ou plusieurs réceptacles (16) pour des articles en forme de tiges, dans lequel les bras de levier (14) peuvent être orientés au moyen d'une coulisse de pivotement (20), dans lequel les bras de levier (14) sont commandés de manière à pouvoir se déplacer au moyen de la coulisse de pivotement (20) dans une région de transfert des articles en forme de tiges entre une zone de réception destinée à recevoir des articles en forme de tiges dans les réceptacles (16) et une zone de délivrance destinée à délivrer les articles en forme de tiges depuis les réceptacles (16) lors de la rotation du tambour de transport (10),
**caractérisé en ce que** la coulisse de pivotement (20) pour les bras de levier (14) comporte au moins deux segments de coulisse (K1, K2) différents pour la zone de délivrance, si bien que, selon le type d'articles en forme de tiges à transporter, un segment de coulisse (K1, K2) est actif dans la zone de délivrance, ce qui, lors de la délivrance des articles, permet aux articles en forme de tiges, selon le segment de coulisse actif (K1, K2), d'être délivrés à des vitesses différentes à l'organe de transport suivant, un premier segment de coulisse (K1, K2) pour le mouvement des bras de levier (14) en cas de transport d'articles en forme de tiges d'un premier type et un second segment de coulisse (K1, K2) pour le mouvement des bras de levier (14) en cas de transport d'articles en forme de tiges d'un second type qui se différencie des articles en forme de tiges du premier type étant prévus dans la région de transfert, et la coulisse de pivotement (20) étant réglable de façon telle que, lors du transport des articles en forme de tiges du premier type au moins dans la zone de délivrance, le premier segment de coulisse (K1, K2) de la coulisse de pivotement (20) est actif, ou bien, lors du transport des articles en forme de tiges du second type au moins dans la zone de délivrance, le second segment de coulisse (K1, K2) est actif, les bras de levier (14) comportant au moins un ou plusieurs, en particulier deux, rouleaux (30.1, 30.2) qui coopèrent avec la coulisse de pivotement (20) lors de la rotation du tambour de transport (10) pour exécuter un mouvement de pivotement des bras de levier (14), et le tambour de transport (10) étant réalisé sous la forme d'un tambour accélérateur (10).

2. Tambour de transport (10) selon la revendication 1, **caractérisé en ce que**, dans la direction circonférentielle de la coulisse de pivotement (20), le second segment de coulisse (K1, K2) pour les bras de levier (14) est réalisé dans le prolongement du premier segment de coulisse (K1, K2).

3. Tambour de transport (10) selon la revendication 1 ou 2, **caractérisé en ce qu'**un segment de coulisse (K1, K2) de la coulisse de pivotement (20) pour la zone de réception est conçu pour recevoir des articles en forme de tiges de façon telle que, indépendamment du premier ou du second segment de coulisse (K1, K2) actif réglé dans la zone de délivrance, le segment de coulisse (K1, K2) pour la zone de réception est identique ou inchangé.

4. Tambour de transport (10) selon l'une des revendications 1 à 3, **caractérisé en ce que** la coulisse de pivotement (20) présente deux glissières de guidage (24.1, 24.2) disposées côte à côte, les glissières de guidage (24.1, 24.2) étant réalisées de manière décalée l'une par rapport à l'autre et chaque glissière de guidage (24.1, 24.2) coopérant respectivement avec un rouleau d'un bras de levier respectif.

5. Tambour de transport (10) selon l'une des revendications 1 à 4, **caractérisé en ce qu'**est prévu un mécanisme de réglage de la coulisse de pivotement (20) de telle sorte que, pour un changement du type d'articles en forme de tiges à transporter opéré par le mécanisme de réglage, le segment de coulisse (K1, K2) actif dans la zone de délivrance est remplacé ou réglé.

6. Agencement de tambour (T) pour le transport transversal à l'axe d'articles en forme de tiges de l'industrie de transformation du tabac, équipé d'un tambour de transport (10) selon l'une des revendications 1 à 5.

7. Machine de l'industrie de transformation du tabac, en particulier machine pour la fabrication de filtres multi-segments, équipée d'un tambour de transport (10) selon l'une des revendications 1 à 5.
